# EUROPÄISCHE PATENTSCHRIFT

(11) **EP 1 193 395 B1**
(45) Veröffentlichungstag und Bekanntmachung des Hinweises auf die Patenterteilung: **03.11.2004**
(21) Anmeldenummer: 01120451.8
(22) Anmeldetag: 28.08.2001
(51) Int. Cl.: F04C 2/10

(54) **Innenzahnradpumpe**
Internal gear pump
Pompe à engrenages internes

(30) Priorität: 27.09.2000 DE 10047738
(43) Veröffentlichungstag der Anmeldung: 03.04.2002
(73) Patentinhaber: ROBERT BOSCH GMBH, 70442 Stuttgart (DE)
(72) Erfinder: Schmidl, Matthias, 5562 Gries (AT); Rettenbacher, Bernhard, 5441 Abtenau (AT)

(56) Entgegenhaltungen:
- DE-A- 19 517 296
- US-A- 2 792 788
- US-A- 2 822 124

## Beschreibung

### Stand der Technik

Die Erfindung geht aus von einer Innenzahnradpumpe nach der Gattung des Anspruchs 1.

Eine solche Innenzahnradpumpe ist durch die DE 38 27 573 bekannt. Diese Innenzahnradpumpe weist ein Gehäuse auf, in dem ein mit einer Innenverzahnung versehener Zahnring über einen Lagerring um eine Achse drehbar gelagert ist. Es ist außerdem ein mit einer Außenverzahnung versehenes, mit dem Zahnring kämmendes Zahnritzel vorgesehen, das um eine Achse drehbar gelagert ist. Die Drehachse des Zahnritzels ist zur Drehachse des Zahnrings versetzt. Der Zahnring oder das Zahnritzel wird rotierend angetrieben. Zwischen dem Zahnritzel und dem Zahnring ist in radialer Richtung bezüglich der Drehachsen des Zahnritzels und des Zahnrings betrachtet ein gewisses Spiel erforderlich, um ein Klemmen zu vermeiden. Andererseits sollte dieses radiale Spiel nicht zu groß sein, da dadurch zwischen dem Zahnritzel und dem Zahnring Spalte entstehen, durch die von der Innenzahnradpumpe zu förderndes Medium hindurchtritt, wodurch der Wirkungsgrad der Innenzahnradpumpe verschlechtert wird. Für die Herstellung der Innenzahnradpumpe sind daher enge Toleranzen der verschiedenen Bauteile vorgeschrieben, um das radiale Spiel in einem vorgegebenen Bereich zu halten, was zu einer aufwendigen und teuren Herstellung und Montage der Innenzahnradpumpe führt.

Die Druckschrift US 2 792 788 offenbart eine Innenzahnradpumpe, bei der das radiale Spiel zwischen Zahnring und Zahnritzel durch Drehung des Lagenrings stufenweise möglicht ist.

### Vorteile der Erfindung

Die erfindungsgemäße Innenzahnradpumpe mit den Merkmalen ist gemäß Anspruch 1 hat demgegenüber den Vorteil, daß durch die Verstellvorrichtung eine viel feinere Einstellung des radialen Spiels zwischen Zahnring und Zahnritzel ermöglicht ist. Dies ermöglicht die Herstellung der Innenzahnradpumpe mit größeren Toleranzen und damit geringeren Kosten.

In den abhängigen Ansprüchen sind vorteilhafte Ausgestaltungen und Weiterbildungen der erfindungsgemäßen Innenzahnradpumpe angegeben. In den Ansprüchen 2 und 3 sind einfache Ausführungen der Verstellvorrichtung angegeben. Im Anspruch 5 ist eine einfache Ausführung des Fixierelements angegeben. Die Merkmale gemäß Anspruch 6 ermöglichen auf einfache Weise die Erzeugung einer der durch die Verstellvorrichtung erzeugten Verstellkraft entgegen wirkenden Rückstellkraft.

### Zeichnung

Ein Ausführungsbeispiel der Erfindung ist in der Zeichnung dargestellt und in der nachfolgenden Beschreibung näher erläutert. Es zeigen Figur 1 eine Innenzahnradpumpe in einem Querschnitt entlang Linie I-I in Figur 2 und Figur 2 die Innenzahnradpumpe in einem Querschnitt entlang Linie II-II in Figur 1.

### Beschreibung des Ausführungsbeispiels

Eine in den Figuren 1 und 2 dargestellte Innenzahnradpumpe dient vorzugsweise zum Fördern von Kraftstoff aus einem Vorratsbehälter zu einer Kraftstoffhochdruckpumpe oder einer Kraftstoffeinspritzpumpe eines Kraftstoffeinspritzsystems einer Brennkraftmaschine. Die Brennkraftmaschine ist vorzugsweise eine selbstzündende Brennkraftmaschine und der von der Innenzahnradpumpe geförderte Kraftstoff ist Dieselkraftstoff. Die Innenzahnradpumpe weist ein beispielsweise zweiteiliges Gehäuse mit einem Gehäuseteil 10 und einem mit diesem mittels Schrauben 12 verbundenen Deckelteil 14 auf. Das Gehäuseteil 10 und das Deckelteil 14 können beispielsweise aus Metall, wie Stahl oder Aluminium bestehen und als Gußteil ausgebildet sein. Das Gehäuseteil 10 weist an seiner dem Deckelteil 14 zugewandten Seite eine Vertiefung 16 auf, die im Querschnitt zumindest annähernd kreisförmig ausgebildet ist. Vom Boden der Vertiefung 16 steht am Gehäuseteil 10 einstückig zumindest annähernd zentral ein Zapfen 18 ab. Das Deckelteil 14 weist an seiner dem Gehäuseteil 10 zugewandten Seite ebenfalls eine Vertiefung 20 auf, die zumindest annähernd deckungsgleich mit der Vertiefung 16 des Gehäuseteils 10 angeordnet und ausgebildet ist. Durch das Gehäuseteil 10 und das Deckelteil 14 wird mit deren Vertiefungen 16 und 20 im Gehäuse eine Kammer begrenzt. Das Deckelteil 14 weist eine zum Zapfen 18 des Gehäuseteils 10 koaxiale Öffnung 22 auf. Durch die Öffnung 22 des Deckelteils 14 ragt eine Antriebswelle 24 von außen in das Gehäuse hinein, die mit ihrem Endbereich in einer Bohrung 26 im Zapfen 18 gelagert ist.

Auf dem Zapfen 18 des Gehäuseteils 10 ist ein Zahnritzel 30 um eine Achse 32 drehbar gelagert, das mit einer Außenverzahnung versehen ist. Das Zahnritzel 30 ist über wenigstens ein Kopplungselement 34 drehschlüssig mit der Antriebswelle 24 verbunden. Das Zahnritzel 30 umgebend ist ein Zahnring 36 angeordnet, der mit einer Innenverzahnung versehen ist, die mit der Außenverzahnung des Zahnritzels 30 kämmt. Die Außenverzahnung des Zahnritzels 30 weist einen Zahn weniger auf als die Innenverzahnung des Zahnrings 36. Der Zahnring 36 weist an seinem Außenumfang einen kreisförmigen Querschnitt auf und ist über diesen in einer Bohrung 38 eines den Zahnring 36 umgebenden Lagerrings 40 um eine Achse 42 drehbar gelagert. Die Drehachse 42 des Zahnrings 36 verläuft parallel zur Drehachse 32 des Zahnritzels 30, ist zu dieser jedoch um einen Abstand a versetzt. Die Bohrung 38 ist im Lagerring 40 exzentrisch zu dessen kreisförmigem Außenquerschnitt ausgebildet. Das Zahnritzel 30 und der Zahnring 36 sind in den Vertiefungen 16,20 zwischen dem Gehäuseteil 10 und dem Deckelteil 14 in Richtung ihrer Drehachse 32 bzw. 42 mit geringem Spiel angeordnet. Das Zahnritzel 30, der Zahnring 36 und der Lagerring 40 bestehen vorzugsweise aus Stahl, beispielsweise Sinterstahl.

Der Lagerring 40 weist gegenüber den Vertiefungen 16 und 20 des Gehäuseteils 10 und des Deckelteils 14 einen etwas kleineren Querschnitt auf. Der Lagerring 40 weist in seinem Außenmantel zwei axial zueinander versetzte Ringnuten 44 auf, in die jeweils ein elastischer Ring 46 eingelegt ist. Der Lagerring 40 stützt sich über die Ringe 46, die über den Außenmantel des Lagerrings 40 hinausragen, an den Innenmantelflächen der Vertiefungen 16 und 20 ab. Die Ringe 46 sind zwischen dem Außenmantel des Lagerrings 40 und den Innenrändernd der Vertiefungen 16,20 eingespannt. Das Zahnritzel 30 wird über die Antriebswelle 24 um die Achse 32 rotierend angetrieben. Durch den Zahneingriff des Zahnritzels 30 mit dem Zahnring 36 wird dieser ebenfalls um seine Achse 42 rotierend angetrieben. Durch die versetzte Lage der Drehachse 42 des Zahnrings 36 zur Drehachse 32 des Zahnritzels 30 ergeben sich zwischen den Verzahnungen sich periodisch vergrößernde und verkleinernde Kammern, wodurch durch das Zahnritzel 30 und den Zahnring 36 Kraftstoff von einer Saugseite 48 zu einer Druckseite 49 gefördert wird.

Eine Abdichtung der Kammer zwischen dem Gehäuseteil 10 und dem Deckelteil 14, in der das Zahnritzel 30 und der Zahnring 36 angeordnet sind, wird durch die Ringe 46 erreicht. Die Saugseite 48 wird von der Druckseite 49 durch die aufeinander gleitenden Verzahnungen des Zahnritzels 30 und des Zahnrings 36 getrennt. Es ist daher erforderlich, daß zwischen den Verzahnungen der Zahnritzels 30 und des Zahnrings 36 ein möglichst geringes radiales Spiel b vorhanden ist und die Drehachse 32 des Zahnritzels 30 und die Drehachse 42 des Zahnrings 36 in radialer Richtung zu den Drehachsen 32,42 genau zueinander ausgerichtet sind.

Erfindungsgemäß ist dem Lagerring 40 eine Verstellvorrichtung 50 zugeordnet, mittels der der Lagerring 40 und damit der in diesem gelagerte Zahnring 36 in einer radialen Richtung bezüglich der Drehachsen 32,42 zu einer Verstellung bewegbar und in einer eingestellten Lage blockierbar ist. Die Richtung, in der der Lagerring 40 mittels der Verstellvorrichtung bewegbar ist, ist in Figur 2 mit dem Doppelpfeil 52 verdeutlicht. Die Verstellrichtung 52 ist sowohl zur Drehachse 42 des Zahnrings 36 als auch zur Drehachse 32 des Zahnritzels 30 radial. Die Verstellvorrichtung 50 ist auf der der Drehachse 42 des Zahnrings 36 gegenüberliegenden Seite der Drehachse 32 des Zahnritzels 30 angeordnet.

Die Verstellvorrichtung 50 weist ein mit dem Lagerring 40 fest verbundenes Verstellelement 54 auf. Das Verstellelement 54 ist beispielsweise mit einem von diesem abstehenden Bolzen 56 in eine Bohrung 58 im Außenmantel des Lagerrings 40 zwischen den beiden Ringnuten 44 eingeschraubt oder eingepresst. Das Verstellelement 54 weist einen mit dem Bolzen 56 vorzugsweise einstückigen schieberförmigen Abschnitt 60 auf. Im Gehäuseteil 10 und dem Deckelteil 14 ist jeweils eine von deren Vertiefung 16 bzw. 20 abführende Nut 62 ausgebildet, wobei die Tiefe der Nuten 62 in Richtung der Drehachsen 32,42 geringer ist als die Tiefe der Vertiefungen 16,20. Die Nuten 62 weisen ausgehend von den Rändern der Vertiefungen 16,20 zunächst einen Bereich 62a mit geringer Breite und anschließend einen Bereich 62b mit größerer Breite auf.

Der Schieberabschnitt 60 des Verstellelements 54 ist zwischen den Nuten 62 in deren Bereichen 62b verschiebbar geführt. Die Breite des Schieberabschnitts 60 ist nur wenig kleiner als die Breite der Bereiche 62b der Nuten 62, so daß der Schieberabschnitt 60 mit geringem Spiel geführt ist. In der Verstellrichtung 52 ist die Länge der Bereiche 62b der Nuten 62 größer als die Länge des Schieberabschnitts 60, so daß dieser in der Verstellrichtung 52 in den Bereichen 62b verschoben werden kann. Die Bereiche 62b der Nuten 62 und der Schieberabschnitt 60 des Verstellelements 54 können im Querschnitt wie in Figur 2 dargestellt beispielsweise etwa rechteckförmig ausgebildet sein, wobei die Ecken gerundet sind. Der Bolzen 56 des Verstellelements 54 tritt durch die Bereiche 62a der Nuten 62 hindurch.

Das Verstellelement 54 weist in seinem Schieberabschnitt 60 eine Ausnehmung 64 beispielsweise in Form eines Durchbruchs oder einer Bohrung auf. Die Ausnehmung 64 erstreckt sich in Richtung der Drehachsen 32,42. In die Ausnehmung 64 greift ein Fixierelement 66 ein, das beispielsweise als eine in einer Gewindebohrung 68 im Gehäuseteil 10 eingeschraubte Stellschraube ausgebildet ist. Die Stellschraube 66 ragt bis auf die Außenseite des Gehäuseteils 10 und ist dort zugänglich, so daß an dieser mittels eines Werkzeugs angegriffen und diese verdreht werden kann. Die Stellschraube 66 kann an ihrem aus dem Gehäuseteil 10 ragenden Ende beispielsweise einen Quer- oder Kreuzschlitz aufweisen, in den eine entsprechende Klinge eines Schraubendrehers eingeführt werden kann. Bei einer Verdrehung wird die Stellschraube 66 infolge der Gewindeverbindung mit dem Gehäuseteil 10 in Richtung ihrer Längsachse 67 bewegt. Die Stellschraube 66 kann ein selbstsicherndes Gewinde aufweisen, um sicherzustellen, daß diese nicht unbeabsichtigt, beispielsweise infolge von während des Betriebs der Innenzahnradpumpe auftretenden Erschütterungen, verdrehen kann, was eine Verstellung des radialen Spiels zu Folge hätte. Alternativ kann die Stellschraube 66 auch mittels einer auf deren aus dem Gehäuseteil 10 ragenden Endbereich aufgeschraubten Sicherungsmutter gegen Verdrehen gesichert werden.

Die Ausnehmung 64 weist eine in radialer Richtung zu den Drehachsen 32,42 hin weisende Seitenfläche 70 auf, an der die Stellschraube 66 mit ihrem in die Ausnehmung 64 eingreifenden Endbereich anliegt. Die Seitenfläche 70 der Ausnehmung 64 ist zur Längsachse 67 der Stellschraube 66 derart geneigt angeordnet, daß die Seitenfläche 70 zum Deckelteil 14 hin sich der Längsachse 67 annähert. Die Ausnehmung 64 des Verstellelements 54 kann beispielsweise als eine zumindest annähernd kegelförmige Bohrung ausgebildet sein, wodurch die geneigte Anordnung der Seitenfläche 70 erreicht wird. Es kann auch vorgesehen sein, daß nur die Seitenfläche 70 der Ausnehmung 64 durch entsprechende Bearbeitung mittels eines Schleif- oder Fräswerkzeugs geneigt angeordnet ist. Die Seitenfläche 70 der Ausnehmung 64 kann auch als schiefe Ebene ausgebildet sein. Durch die an der Seitenfläche 70 anliegende Stellschraube 66 wird das Verstellelement 54 gegen eine durch die elastischen Ringe 46 bewirkte Rückstellkraft in einer definierten Lage im Gehäuse blockiert. Wenn die Stellschraube 66 mittels einer Verdrehung in Richtung ihrer Längsachse 67 bewegt wird, so taucht diese unterschiedlich weit in die Ausnehmung 64 ein, wobei durch die geneigte Seitenfläche 70 das Verstellelement 54 durch seinen Schieberabschnitt 60 in den Bereichen 62b der Nuten 62 geführt in Verstellrichtung 52 bewegt wird. Hierdurch erfolgt eine Verschiebung der Drehachse 42 des Zahnrings 36 und damit eine Einstellung des radialen Spiels zwischen dem Zahnring 36 und dem Zahnritzel 30. Durch Verdrehung der Stellschraube 66 kann somit von außerhalb des Gehäuses und nach dem kompletten Zusammenbau der Innenzahnradpumpe das radiale Spiel zwischen dem Zahnring 36 und dem Zahnritzel 30 auf den erforderlichen Wert eingestellt werden. Je weiter die Stellschraube 66 hinheingedreht wird, desto weiter wird das Verstellelement 54 von der Drehachse 42 des Zahnrings 36 weggezogen, dies ist in Figur 2 nach links, und desto kleiner wird das radiale Spiel b. Eine Rückstellkraft auf den Lagerring 40 wird durch die elastisch verformten Ringe 46 erzeugt, so daß bei einem Herausdrehen der Stellschraube 66 die Seitenfläche 70 der Ausnehmung 64 des Verstellements 54 in Anlage an der Stellschraube 66 bleibt, da das Verstellelement 54 über den Lagerring 40 zur Drehachse 42 des Zahnrings 36 hin gedrückt wird. Bei einem Herausdrehen der Stellschraube 66 wird somit der Lagerring 40 in Figur 2 nach rechts bewegt und das radiale Spiel b vergrößert.

Bei der Orientierung der Seitenfläche 70 der Ausnehmung 64, an der die Stellschraube 66 anliegt, hin zu den Drehachsen 32,42 von Zahnritzel 30 und Zahnring 36 wird der Lagerring 40 durch die Stellschraube 66 gegen die Rückstellkraft der Ringe 46 in eine definierte Lage gezogen. Alternativ hierzu kann auch vorgesehen sein, daß die Stellschraube 66 an der gegenüberliegenden und von den Drehachsen 32,42 wegweisenden Seitenfläche der Ausnehmung 64 anliegt, die entsprechend geneigt zu der Längsachse 67 der Stellschraube 66 angeordnet ist. In diesem Fall wird der Lagerring 40 durch die Stellschraube 66 gegen die Rückstellkraft der Ringe 46 in eine definierte Lage gedrückt.

## Patentansprüche

1. Innenzahnradpumpe mit einem Gehäuse (10,14), mit einem mit einer Innenverzahnung versehenen Zahnring (36), der im Gehäuse (10,14) über einen Lagerring (40) um eine Achse (42) drehbar gelagert ist, und mit einem mit dem Zahnring (36) kämmenden, mit einer Außenverzahnung versehenen Zahnrad (30), das im Gehäuse (10,14) um eine Achse (32) drehbar gelagert ist, wobei das Zahnrad (30) oder der Zahnring (36) rotierend angetrieben wird und die Drehachse (42) des Zahnrings (36) zu der Drehachse (32) des Zahnrads (30) versetzt verläuft, **dadurch gekennzeichnet, daß** dem Lagerring (40) eine Verstellvorrichtung (50) zugeordnet ist, mittels der der Lagerring (40) in einer radialen Richtung (52) bezüglich der Drehachse (42) des Zahnrings (36) im Gehäuse (10,14) zu einer Verstellung bewegbar und in einer eingestellten Lage blockierbar ist.

2. Innenzahnradpumpe nach Anspruch 1, **dadurch gekennzeichnet, daß** die verstellvorrichtung (50) ein mit dem Lagerring (40) verbundenes, im Gehäuse (10,14) in radialer Richtung (52) verschiebbar geführtes Verstellelement (54) aufweist, an dem ein mit dem Gehäuse (10) verbundenes, von der Außenseite des Gehäuses (10) zugängliches Fixierelement (66) angreift, mittels dem das Verstellelement (54) in radialer Richtung (52) verschiebbar und in der eingestellten Lage blockierbar ist.

3. Innenzahnradpumpe nach Anspruch 2, **dadurch gekennzeichnet, daß** das Verstellelement (54) eine Ausnehmung (64) aufweist, in die das Fixierelement (66) quer zu der radialen Richtung (52) eingreift, daß das Fixierelement (66) an einer radial zur Drehachse (42) des Zahnrings (36) hin oder von dieser wegweisenden Seitenfläche (70) der Ausnehmung (64) anliegt, daß das Fixierelement (66) mit dem Gehäuse (10) in Richtung seiner Längsachse (67) bewegbar verbunden ist und daß die Seitenfläche (70) der Ausnehmung (64) zur Längsachse (67) des Fixierelements (66) geneigt verläuft, so daß bei der Bewegung des Fixierelements (66) in Richtung seiner Längsachse (67) über die geneigte Seitenfläche (70) der Ausnehmung (64) eine Bewegung des Verstellements (54) in der radialen Richtung (52) bewirkt wird.

4. Innenzahnradpumpe nach Anspruch 3, **dadurch gekennzeichnet, daß** die Ausnehmung (64) des Verstellelements (54) zumindest annähernd kegelförmig ausgebildet ist.

5. Innenzahnradpumpe nach Anspruch 3 oder 4, **dadurch gekennzeichnet, daß** das Fixierelement (66) als eine in eine Gewindebohrung (68) des Gehäuses (10) eingeschraubte Stellschraube ausgebildet ist, die bei einer Drehbewegung eine Stellbewegung in Richtung ihrer Längsachse (67) ausführt.

6. Innenzahnradpumpe nach einem der vorstehenden Ansprüche, **dadurch gekennzeichnet, daß** der Lagerring (40) über wenigstens einen zwischen seinem Außenmantel und dem Gehäuse (10,14) eingespannten elastischen Ring (46) gelagert ist, der eine der durch die Verstellvorrichtung (50) auf den Lagerring (40) erzeugten Verstellkraft entgegen wirkende Pückstellkraft auf den Lagerring (40) erzeugt.

7. Innenzahnradpumpe nach Anspruch 6, **dadurch gekennzeichnet, daß** der wenigstens eine Ring (46) als Dichtelement zur Abdichtung des Gehäuses (10,14) dient.

8. Innenzahnradpumpe nach einem der vorstehenden Ansprüche, **dadurch gekennzeichnet, daß** die Richtung (52), in der der Lagerring (40) mittels der Verstellvorrichtung (50) bewegbar ist sowohl zur Drehachse (42) des Zahnrings (36) als auch zur Drehachse (32) des Zahnrads (30) radial ist.

## Claims

1. Internal-gear pump having a housing (10, 14), having an annular gear (36) which is provided with internal toothing and is mounted in the housing (10, 14) via a bearing ring (40) so as to rotate about an axis (42), and having a gear wheel (30) which meshes with the annular gear (36), is provided with external toothing and is mounted in the housing (10, 14) so as to rotate about an axis (32), the gear wheel (30) or the annular gear (36) being driven in rotation and the rotational axis (42) of the annular gear (36) extending offset with respect to the rotational axis (32) of the gear wheel (30), **characterized in that** the bearing ring (40) is assigned an adjusting apparatus (50), by means of which it is possible to move the bearing ring (40) in the housing (10, 14) in a radial direction (52) with respect to the rotational axis (42) of the annular gear (36) for adjustment and to lock the said bearing ring (40) in a set position.

2. Internal-gear pump according to Claim 1, **characterized in that** the adjusting apparatus (50) has an adjusting element (54) which is connected to the bearing ring (40), is guided in the housing (10, 14) so as to be displaceable in the radial direction (52) and on which a fixing element (66) acts which is connected to the housing (10), is accessible from the outer side of the housing (10) and by means of which it is possible to displace the adjusting element (54) in the radial direction (52) and to lock the said adjusting element (54) in the set position.

3. Internal-gear pump according to Claim 2, **characterized in that** the adjusting element (54) has a recess (64) into which the fixing element (66) engages transversely with respect to the radial direction (52), **in that** the fixing element (66) rests on a lateral face (70) of the recess (64), which lateral face (70) points radially towards the rotational axis (42) of the annular gear (36) or points away from the latter, **in that** the fixing element (66) is connected to the housing (10) so as to be able to move in the direction of its longitudinal axis (67), and **in that** the lateral face (70) of the recess (64) extends inclined with respect to the longitudinal axis (67) of the fixing element (66), with the result that, when the fixing element (66) is moved in the direction of its longitudinal axis (67), a movement of the adjusting element (54) is brought about in the radial direction (52) via the inclined lateral face (70) of the recess (64).

4. Internal-gear pump according to Claim 3, **characterized in that** the recess (64) of the adjusting element (54) is configured to be at least approximately conical.

5. Internal-gear pump according to Claim 3 or 4, **characterized in that** the fixing element (66) is configured as an adjusting screw which is screwed into a threaded bore (68) of the housing (10) and, during a rotational movement, performs an adjusting movement in the direction of its longitudinal axis (67).

6. Internal-gear pump according to one of the preceding claims, **characterized in that** the bearing ring (40) is mounted by at least one elastic ring (46) which is clamped in between the outer casing of the said bearing ring (40) and the housing (10, 14) and produces a restoring force on the bearing ring (40), which restoring force acts counter to the adjusting force produced on the bearing ring (40) by the adjusting apparatus (50).

7. Internal-gear pump according to Claim 6, **characterized in that** the at least one ring (46) serves as a sealing element for sealing the housing (10, 14).

8. Internal-gear pump according to one of the preceding claims, **characterized in that** the direction (52) in which it is possible to move the bearing ring (40) by means of the adjusting apparatus (50) is radial both with respect to the rotational axis (42) of the annular gear (36) and with respect to the rotational axis (32) of the gear wheel (30).

## Revendications

1. Pompe à engrenage intérieur comportant un boîtier (10, 14) ayant :
une couronne dentée (36) à denture intérieure montée à rotation autour d'un axe (42) dans le boîtier (10, 14) par l'intermédiaire d'une bague formant palier (40) ; et
une roue dentée (30) munie d'une denture extérieure, tournant autour d'un axe (32) dans le boîtier (10, 14) ;
la roue dentée (30) ou la couronne dentée (36) étant entraînées en rotation et l'axe de rotation (42) de la couronne dentée (36) est décalé par rapport à l'axe de rotation (32) de la roue dentée (30),
**caractérisée en ce que**
un dispositif de réglage (50) est associé à la bague de palier (40) permettant de déplacer la bague de palier (40) dans une direction radiale (52) par rapport à l'axe de rotation (42) de la couronne dentée (36) dans le boîtier (10, 14) pour effectuer un réglage et bloquer en position réglée.

2. Pompe à engrenage intérieur selon la revendication 1,
**caractérisée en ce que**
le dispositif de réglage (50) comporte un élément de réglage (54) relié à la bague formant palier (40), guidé en coulissement dans la direction radiale (52) dans le boîtier (10, 14), et un élément de blocage (66), relié au boîtier (10) et accessible à partir du côté extérieur de ce boîtier (10), agit sur cet élément de réglage et peut coulisser avec cet élément de réglage (54) dans la direction radiale (52) et être bloqué en position réglée.

3. Pompe à engrenage intérieur selon la revendication 2,
**caractérisée en ce que**
l'élément de réglage (54) comporte une cavité (64) dans laquelle pénètre l'élément de blocage (66), transversalement à la direction radiale (52) ;
l'élément de blocage (66) s'appliquant contre une surface latérale (70) de la cavité (64), tourné radialement vers l'axe de rotation (42) de la couronne dentée (36) ou s'écartant de celle-ci ;
l'élément de blocage (66) est relié au boîtier (10) de manière mobile dans la direction de son axe longitudinal (67) ; et
la face latérale (70) de la cavité (64) est inclinée par rapport à l'axe longitudinal (67) de l'élément de blocage (66) pour que lors du mouvement de l'élément de blocage (66) dans la direction de son axe longitudinal (67), la surface latérale inclinée (70) de la cavité (64) entraîne un déplacement de l'élément de réglage (54) dans la direction radiale (52).

4. Pompe à engrenage intérieur selon la revendication 3,
**caractérisée en ce que**
la cavité (64) de l'élément de réglage (54) est au moins sensiblement de forme conique.

5. Pompe à engrenage intérieur selon la revendication 3 ou 4,
**caractérisée en ce que**
l'élément de blocage (66) est réalisé sous la forme d'une vis de réglage vissée dans un taraudage (68) du boîtier (10), et le mouvement de rotation de cette vis se traduit par un mouvement de déplacement en direction de son axe longitudinal (67).

6. Pompe à engrenage intérieur selon l'une des revendications précédentes,
**caractérisée en ce que**
la bague formant palier (40) est montée par l'intermédiaire d'au moins une bague élastique (46) serrée entre son enveloppe extérieure et le boîtier ( 10, 14), cette bague élastique générant une force de rappel agissant sur la bague de palier (40), et s'opposant à la force de réglage exercée par le dispositif de réglage (50) sur la bague de palier (40).

7. Pompe à engrenage intérieur selon la revendication 6,
**caractérisée en ce qu'**
au moins une bague (46) sert d'élément d'étanchéité pour le boîtier (10, 14).

8. Pompe à engrenage intérieur selon l'une des revendications précédentes,
**caractérisée en ce que**
la direction (52) dans laquelle la bague de palier (40) est déplacée par le dispositif de réglage (50) est radiale à la fois par rapport à l'axe de rotation (42) de la bague dentée (36) et par rapport à l'axe de rotation (32) de la roue dentée (30).
